# FASCICULE DE BREVET EUROPEEN

(11) **EP 0 295 204 B1**
(45) Date de publication et mention de la délivrance du brevet: **24.07.1991**
(21) Numéro de dépôt: 88810325.6
(22) Date de dépôt: 24.05.1988
(51) Int. Cl.: B65D 81/32, A61J 1/00

(54) **Récipient destiné au stockage séparé de composés actifs et à leur mélange subséquent**
Mehrkammerbehälter zur Aufbewahrung und nachfolgenden Mischung aktiver Komponenten
Multiple chamber container for separate storage and subsequent mixture

(30) Priorité: 29.05.1987 CH 2066/87
(43) Date de publication de la demande: 14.12.1988
(73) Titulaire: Vifor Medical AG, CH-6020 Emmenbrücke (CH)
(72) Inventeur: Loretti, Maurice, CH-1219 Chatelaine/Geneve (CH); Vanat, Pierre, CH-1207 Geneve (CH); Andre, Jacques, F-74100 Annemasse (FR)
(74) Mandataire: Jönsson, Hans-Peter, Dr.Dipl.-Chem.

(56) Documents cités:
- WO-A-83/01569
- WO-A-83/03539
- CH-A- 364 073
- CH-A- 660 868
- FR-A- 2 255 224

## Description

L'invention a pour objet un récipient à usage médical, en particulier un récipient pour perfusions, comprenant une enveloppe en matière souple polymérisée divisée en trois compartiments séparés l'un de l'autre par des soudures étanches de la matière de l'enveloppe et pourvus chacun d'un passage obturé pouvant être dégagé à volonté pour permettre de transférer le contenu d'un compartiment dans un autre.

Dans le domaine pharmaceutique, et plus précisément dans le domaine des solutions pour perfusions, on utilise depuis quelque temps déjà des sachets souples pour l'administration de mélanges d'acides aminés et de glucose. De tels mélanges ne pouvant être soumis comme tels à la stérilisation (possibilité de réactions de Maillard), il convient de stériliser et de stocker séparément les acides aminés et la solution de glucose. Afin d'en assurer le mélange, puis l'administration de ce dernier dans des conditions de stérilité absolues on utilise avantageusement un récipient tel un sachet souple à deux compartiments.

Un modèle connu de récipient à deux compartiments peut être succinctement décrit comme suit: le compartiment supérieur, destiné à contenir une solution aqueuse d'acides aminés, est pourvu à son sommet d'un passage obturable servant à introduire ladite solution et, à sa base, d'un passage de transfert obturé débouchant dans le compartiment inférieur, destiné à contenir la solution de glucose. Après rupture de l'obturation, le mélange stérile d'acides aminés est transféré dans le compartiment inférieur, le produit final pouvant alors s'écouler par un passage d'évacuation, situé à la base du compartiment inférieur. De tels récipients sont à base de matière souple polymérisée, le polyéthylène par exemple.

De tels récipients ne conviennent pas, cependant, au stockage et à l'administration stérile de mélanges plus complexes, tels des mélanges ternaires.

Dans le fascicule de brevet WO-A-8.301.569, on décrit un sachet souple à trois compartiments, et permettant de stocker séparément trois solutions. Cependant, de par sa géométrie, ce récipient ne permet pas la réalisation d'un mélange ternaire parfaitement homogène. De plus, les compartiments sont superposés et celui du milieu n'est pas pourvu d'un passage obturable permettant d'y introduire, de l'extérieur, une des trois solutions. De ce fait, un transit par le compartiment du haut (ou du bas) est obligatoire pour remplir le compartiment du milieu.

Bien qu'il existe des matériaux polymères présentant toutes les qualités voulues, notamment inertie chimique via à vis des acides aminés et du glucose et de leur mélange, il n'a cependant pas été possible de réaliser, jusqu'à la présente invention, un récipient à trois compartiments permettant de stocker et stériliser séparément des solutions d'acides aminés, de lipides et de sucres tels que le glucose, puis à en administrer le mélange résultant sous forme de solution pour perfusion.

L'invention permet de combler cette lacune. Elle consiste en un récipient tel que défini à la revendication 1.

Les dessins annexés illustrent à titre d'exemple, deux formes d'exécutions du récipient selon l'invention.
La figure 1 représente, vue en plan, la première forme d'exécution.
La figure 2 représente, vue en plan, la deuxième forme d'exécution.

Le récipient 1, selon les figures 1 et 2, comprend une enveloppe en matière souple homogène polymérisée divisée en trois compartiments séparés l'un de l'autre par des soudures étanches de la matière de l'enveloppe et pourvus chacun d'un passage obturé pouvant être dégagé à volonté pour permettre de transférer le contenu d'un compartiment dans un autre.

Ce récipient 1 se caractérise par le fait qu'il comporte dans sa partie supérieure, deux compartinents adjacents 3, 4 et, dans sa partie inférieure, un conpartiment 5, en ce qu'il est destiné au stockage séparé puis au mélange subséquent, juste avant utilisation, de lipides, d'acides aminés et de sucres, en ce que chaque conpartiment est pourvu d'un passage obturable permettant d'y introduire de l'extérieur le composé ou, respectivement d'en évacuer son contenu vers l'extérieur et en ce que la matière de l'enveloppe est chimiquenent et biologiquement inerte vis à vis de chacun des composés considérés et de leurs mélanges.

Dans l'exemple préféré selon la figure 1, chaque compartinent supérieur 3, 4 est pourvu d'un passage d'introduction 7, 8 obturable à son somnet et le compartiment inférieur est pourvu d'un passage d'évacuation obturable 9 à sa base, chacun des deux compartiments de la partie supérieure 3, 4 débouchant dans le compartiment de la partie inférieure 5 par un passage obturé 10, 11 situé à sa base.

Dans l'exécution selon la figure 2, chaque compartiment supérieur 3, 4 est pourvu d'un passage d'introduction 7′, 8′ obturable à son sommet et le compartiment de la partie inférieure est pourvu d'un passage d'évacuation obturable 9′ à sa base, le compartiment 3 comportant à sa base un passage de transfert obturé 10′ débouchant dans le compartiment adjacent 4, ce dernier étant pourvu à sa base d'un passage de transfert obturé 11′ débouchant dans le compartiment inférieur 5.

Les passages d'introduction 7, 8 respectivement 7′, 8′ sont le plus généralenent rigides ou semi-rigides et soudés à la matière de l'enveloppe. Ils sont le plus souvent obturés après l'introduction des composés donnés dans leurs compartiments respectifs, à l'aide de tout moyen adéquat assurant une obturation absolument étanche résistant de, préférence aux conditions de la stérilisation. Il en est de même pour ce qui concerne le passage d'évacuation 9, respectivement 9′, ce dernier pouvant être en outre soit connecté a un embout, soit perforé par une aiguille creuse pour l'évacuation du mélange prêt à l'emploi.

Les passages de transfert 10, 11 respectivement 10′, 11′ peuvent comporter des parties rigides ou semi-rigides selon les circonstances. Ils peuvent consister en un embout cassable manuellement, en une soudure déchirable sous l'effet d'une pression latérale ou en une bille serrée dans un tube souple et que l'on peut expulser manuellement. De tels passages font appel à des techniques connues et peuvent assurer, si besoin est, le transfert stérile du contenu d'un compartiment dans un autre. Dans la règle, ils sont soudés à la matière de l'enveloppe.

Pour parvenir aux buts visés, la matière de l'enveloppe doit réunir plusieurs conditions. Pour l'essentiel, elle doit être souple, de composition homogène et chimiquement et biologiquement inerte vis-à-vis de chacun des composés considérés et de leurs mélanges. Elle doit être en outre soudable à l'aide des techniques usuelles telles que le soudage à chaud, à ultra-sons ou à haute fréquence et compatible avec les matériaux courants utilisés pour réaliser les passages mentionnés plus haut. Elle doit être également étanche aux liquides, aux gaz et aux vapeurs et de préférence transparente, bien que cette dernière condition ne soit pas indispensable.

L'enveloppe 2 peut être constituée d'une feuille simple d'une matière polymérisée répondant aux conditions énumérées ci-dessus. L'enveloppe 2 peut être aussi constituée d'une feuille composite, double voire triple selon les cas, seule la matière au contact des composés donnés devant alors être chimiquement inerte vis-à-vis de ceux-ci ou de leurs mélanges.

Parmi les matières polymérisées répondant avantageusement aux conditions énumérées ci-dessus, on peut citer les matériaux suivants: le polyéthylène haute densité, le polypropylène, le polyéther-polyamide bloqué ou les mélanges de polyéthylène et styrène-éthylène-butyle, polyéthylène et éthylène-vinylacétate, polyéthylène linéaire, polypropylène et styrène-éthylène-butyle. A l'aide de tels matériaux on constitue de préférence une feuille simple ou, selon les cas, la couche interne d'une feuille composite. A titre de matériaux complexes constituant des feuilles composites, on peut citer les suivants: le polyamide-polypropylène (PA/PP), le polyamide-polyéthylène linéaire, basse densité ou haute densité (PA/PE) par exemple.

De tels matériaux se sont avérés particulièrement bien adaptés à la fabrication du récipient selon l'invention.

Dans l'une de ses exécutions préférentielles, le récipient de l'invention peut être utilisé comme suit. Dans le compartiment 3 du récipient selon Figure 1, on introduit une émulsion à base de lipides (essentiellement des triglycérides) assimilables par l'organisme humain. Dans le compartiment 4, on introduit une solution aqueuse d'acides aminés essentiels et, dans le récipient inférieur 5, une solution aqueuse de glucose, par exemple à 40% dans H₂O. L'introduction de ces liquides s'effectue selon les techniques usuelles, par les passages 7, 8 et 9 respectivement, qui sont ensuite obturés de façon étanche, après introduction. Le récipient ainsi rempli peut être alors stérilisé dans un autoclave (temp. > 100°C) et stocké en l'état durant plusieurs mois, voire plusieurs années.

Avant utilisation sous forme de perfusion, on procède de la façon suivante: le passage cassable 11 est rompu manuellement et l'on fait passer la solution d'acides aminés dans le compartient inférieur 5. Le mélange peut être activé par trituration du compartient 5. On opère de façon identique avec le passage cassable 10, faisant passer l'émulsion de lipides dans le compartiment 5. Après un nouveau mélange des composants en présence, le mélange résultant, prêt à l'emploi, peut être administré après que l'embout 9 eût été connecté à une sonde à perfusion par exemple.

## Revendications

1. Récipient à usage médical, en particulier récipient pour perfusions, comprenant une enveloppe en matière souple homogène polymérisée divisée en trois compartiments séparés l'un de l'autre par des soudures étanches de la matière de l'enveloppe et pourvus chacun d'un passage obturé pouvant être dégagé à volonté pour permettre de transférer le contenu d'un compartiment dans un autre, caractérisé en ce qu'il comporte, dans sa partie supérieure, deux compartiments adjacents (3, 4) et, dans sa partie inférieure, un compartiment (5), en ce qu'il est destiné au stockage séparé puis au mélange subséquent, juste avant utilisation, de lipides, d'acides aminés et de sucres, en ce que chaque compartiment est pourvu d'un passage obturable permettant d'y introduire de l'extérieur le composé ou, respectivement d'en évacuer son contenu vers l'extérieur et en ce que la matière de l'enveloppe est chimiquement et biologiquement inerte vis à vis de chacun des composés considérés et de leurs mélanges.

2. Récipient selon la revendication 1, caractérisé en ce que le passage d'introduction obturables de chaque compartiment supérieur (3, 4) est situé à son sommet (7, 8), et le passage d'évacuation obturable (9) du compartiment inférieur est situé à sa base, chacun des deux compartiments de la partie supérieure (3 et 4) débouchant dans le compartiment de la partie inférieure (5) par un passage obturé (10, 11) situé à sa base.

3. Récipient selon la revendication 1, caractérisé en ce que le passage d'introduction obturables de chaque compartiment supérieur (3, 4) est situé à son sommet (7′, 8′), et le passage d'évacuation obturable (9′) du compartiment inférieur est situé à sa base, le compartiment (3) comportant à sa base un passage de transfert obturé (10′) débouchant dans le compartiment adjacent (4), ce dernier étant pourvu à sa base d'un passage de transfert obturé (11′) débouchant dans le compartiment inférieur (5).

4. Récipient selon l'une des revendications 1 à 3, caractérisé en ce que les passages de transferts obturé: (10, 11, 10′, 11′) sont cassables manuellement.

5. Récipient selon l'une des revendications 1 à 4, caractérisé en ce que la matière de l'enveloppe (2) au contact des composés est le polypropylène.

6. Récipient selon l'une des revendications 1 à 5, caractérisé en ce que l'enveloppe (2) est une feuille simple.

7. Récipient selon l'une des revendications 1 à 5, caractérisé en ce que l'enveloppe (2) est une feuille composite.

## Patentansprüche

1. Behälter zur medizinischen Verwendung, insbesondere Behälter für Infusionen, bestehend aus einer Umhüllung aus flexiblem, homogenem, polymerisiertem Material, mit dreigeteiltem Innenraum, wobei die Innenraumteile voneinander durch Dichtschweissungen aus dem Material der Umhüllung getrennt sind und jeder Innenraumteil mit einem abgesperrten Durchlass versehen ist, der willentlich geöffnet werden kann, damit der Inhalt eines Innenraumteiles in einen anderen fliessen kann, dadurch gekennzeichnet, dass der Behälter in seinem oberen Teil zwei benachbarte Innenraumteile (3, 4) und in seinem unteren Teil einen Innenraumteil (5) enthält, und dadurch, dass er, gerade vor ihrer Verwendung, zur Aufnahme und anschliessenden Mischung von Lipiden, Aminosäuren und Zuckern bestimmt ist, sowie dadurch, dass jeder Innenraumteil mit einer absperrbaren Oeffnung versehen ist, um von aussen durch sie die Verbindung zuzuführen oder um seinen Inhalt dadurch nach aussen zu entleeren, und des weiteren dadurch, dass das Material der Umhüllung gegenüber jeder betrachteten Verbindung und ihren Gemischen chemisch und biologisch inert ist.

2. Behälter nach Patentanspruch 1, dadurch gekennzeichnet, dass die absperrbare Zuführöffnung eines jeden oberen Innenraumteiles (3,4) an dessen obersten Ende (7, 8) angeordnet ist, und dass die absperrbare Auslassöffnung (9) des unteren Innenraumteiles an dessen unterem Ende angeordnet ist, und dass jede der beiden Innenraumteile des oberen Teiles (3 und 4) in den Innenraumteil des unteren Teiles (5) mit einer an ihren unteren Enden angeordneten, absperrbaren Oeffnung (10, 11) einmündet.

3. Behälter nach Patentanspruch 1, dadurch gekennzeichnet, dass die absperrbare Zuführöffnung eines jeden oberen Innenraumteiles (3, 4) an dessen obersten Ende (7′, 8′) angeordnet ist, und dass die absperrbare Auslassöffnung (9′) des unteren Innenraumteiles an dessen unterem Ende angeordnet ist, wobei der Innenraumteil (3) an seinem unteren Ende eine abgesperrte Oeffnung (10′) aufweist, die in den benachbarten Innenraumteil (4) einmündet, wobei letzterer an seinem unteren Ende mit einer abgesperrten Uebertrittsöffnung (11′) versehen ist, die in den unteren Innenraumteil (5) mündet.

4. Behälter nach einem der Patentansprüche 1 bis 3, dadurch gekennzeichnet, dass die abgesperrten Uebertrittsöffnungen (10, 11, 10′, 11′) von Hand ausbrechbar sind.

5. Behälter nach einem der Patentansprüche 1 bis 4, dadurch gekennzeichnet, dass das mit den Verbindungen in Kontakt stehende Material der Umhüllung (2) Polypropylen ist.

6. Behälter nach einem der Patentansprüche 1 bis 5, dadurch gekennzeichnet, dass die Umhüllung (2) eine einfache Folie ist.

7. Behälter nach einem der Patentansprüche 1 bis 5, dadurch gekennzeichnet, dass die Umhüllung eine Verbundfolie ist.

## Claims

1. A container for medical use, in particular a container for perfusions, comprising an envelope made of a polymerized, homogeneous flexible material which is divided into three compartments separated from one another by leaktight welds of the envelope material and each provided with an occluded passage which can be opened at will to enable the contents to be transferred from one compartment to another, characterized in that it has two adjacent compartments (3, 4) in its upper part and a compartment (5) in its lower part, in that it is intended for the separate storage and subsequent mixing, just before use, of lipids, amino acids and sugars, in that each compartment is provided with one occludable passage for introducing the compound from the outside and one for discharging its contents to the outside, and in that the envelope material is chemically and biologically inert towards each of the compounds in question and mixtures thereof.

2. A container according to Claim 1, characterized in that the occludable inlet passage of each upper compartment (3, 4) is located at its top (7, 8) and the occludable discharge passage (9) of the lower compartment is located at its base, each of the two compartments of the upper part (3 and 4) opening out into the compartment of the lower part (5) through an occluded passage (10, 11) located at its base.

3. A container according to Claim 1, characterized in that the occludable inlet passage of each upper compartment (3, 4) is located at its top (7′, 8′) and the occludable discharge passage (9′) of the lower compartment is located at its base, the compartment (3) having at its base an occluded transfer passage (10′) coming out into the adjacent compartment (4), the latter being provided at its base with an occluded transfer passage (11′) coming out into the lower compartment (5).

4. A container according to any one of Claims 1 to 3, characterized in that the occluded transfer passages (10, 11, 10′, 11′) can be broken by hand.

5. A container according to any one of Claims 1 to 4, characterized in that the material of the envelope (2) in contact with the compounds is polypropylene.

6. A container according to any one of Claims 1 to 5, characterized in that the envelope (2) is a single sheet.

7. A container according to any one of Claims 1 to 5, characterized in that the envelope (2) is a composite sheet.
